# EUROPÄISCHE PATENTSCHRIFT

(11) **EP 1 834 899 B1**
(45) Veröffentlichungstag und Bekanntmachung des Hinweises auf die Patenterteilung: **27.05.2009**
(21) Anmeldenummer: 07103299.9
(22) Anmeldetag: 01.03.2007
(51) Int. Cl.: B65D 85/804

(54) **Behälter mit Kunststoffboden**
Container with plastic bottom
Récipient doté d'un fond en plastique

(30) Priorität: 14.03.2006 DE 102006012111
(43) Veröffentlichungstag der Anmeldung: 19.09.2007
(73) Patentinhaber: tesa SE, 20253 Hamburg (DE)
(72) Erfinder: Azar, Gabriel, 22547, Hamburg (DE)

(56) Entgegenhaltungen:
- US-A- 3 392 859
- US-A- 4 545 497
- US-A- 5 656 311
- US-A1- 2005 252 923

## Beschreibung

Die Erfindung betrifft einen Behälter, der einen Boden aus einem elastischen Material, insbesondere Kunststoff aufweist, in dem eine Einrichtung vorhanden ist, die nach dem Durchstoßen des Bodens ein Nachtropfen der nach dem Entleeren noch im Behälter befindlichen Restflüssigkeit verhindert oder zumindest verringert.

Zurzeit gewinnen Kaffeeautomaten, in denen der Verbraucher zum Behufe des Aufbrühens von Kaffee nur noch bereits fertig abgepackten Kaffee einfüllen muss, an Attraktivität.
Hierbei sind unterschiedliche Varianten bekannt. Beispielsweise kann die gewünschte Kaffeemenge ähnlich wie Tee in einem Teebeutel von einem Filterpapier aus Zellstoff umschlossen sein. Des Weiteren gibt es ein System, bei dem der Kaffee in einen Kunststoffbehälter vorportioniert wird. Ein Behälter enthält zumeist die richtige Dosierung für eine Tasse Kaffee. Dieser wird ungeöffnet in den Kaffeeautomaten eingeführt. Der Behälter ist üblicherweise durch einen Deckel aus Aluminiumfolie abgedeckt, so dass die Versiegelung dafür sorgt, dass das Kaffeearoma geschützt bleibt. Zum Aufbrühen wird mittels eines oder mehrerer Dorne die Folie von oben durchstoßen und perforiert, und das heiße Wasser in den Behälter eingefüllt. Zum Entleeren wird der Boden des Behälters ebenfalls zumeist mit einem Dorn durchbohrt, so dass der fertige Kaffee nach unten in ein Behältnis abfließen kann. Problematisch ist dabei, dass der Behälter zum Nachtropfen aufgrund darin befindlicher Kaffeereste neigt, denn der Behälter weist aufgrund der mechanischen Zerstörung des Bodens eine mehr oder minder große Öffnung auf. Dieses Nachtropfen ist aus hygienischen und optischen Gründen sehr unerwünscht.

Aus der US 5,656,311 A ist ein Behälter mit einem Boden aus einem elastischen Material (Kunststoff) bekannt, in dem eine Vorrichtung vorgesehen ist, die aus mehreren Anstanzlinien besteht, so dass ein Durchstoßen des Bodens vereinfacht ist.

Aufgabe der Erfindung ist es somit, eine Art Ventil im Kunststoffboden eines Behälters zu etablieren, das das Nachtropfen von im Behälter befindlicher Restflüssigkeit verhindert oder zumindest reduziert.

Gelöst wird diese Aufgabe durch einen Behälter, wie er im Hauptanspruch niedergelegt ist. Gegenstand der Unteransprüche sind dabei vorteilhafte Weiterbildungen des Erfindungsgegenstands.

Demgemäß betrifft die Erfindung einen Behälter (beispielsweise einen Becher) mit einem Boden aus einem elastischen Material, vorzugsweise Kunststoff, in dem eine Vorrichtung vorgesehen ist, bestehend aus mehreren Anstanzlinien, die strahlförmig in einem Punkt auf dem Boden zusammenlaufen. Aufgrund dieser Anstanzlinien ist die Stabilität des Bodens reduziert.
Das Material des Bodens muss so elastisch sein, dass die sich nach dem Durchstoßen der Vorrichtung bildenden Stanzflügel zum einen ohne allzu große Kraft aus der Ausgangslage bewegt werden können und zum anderen nach Entlastung wieder möglichst exakt wieder in die Ausgangslage zurückkehren können, womit die Vorrichtung nach Art eines Ventils wieder nahezu vollkommen geschlossen ist.
Des Weiteren ist der Boden des Behälters in seiner Stabilität geschwächt, so dass er leichter von einem Dorn oder einer ähnlichen Einrichtung mechanisch durchdrungen werden kann. Zu beachten ist, dass die die Anstanzung die Dichtigkeit des Behälters nicht beeinträchtigt.
Die Anstanzlinien können durch übliche Stanz- oder Schnittverfahren erzeugt werden, sie können aber auch geplottet oder mit einem Laser erzeugt werden. Sofern der Behälter im Spritzgussverfahren hergestellt wird, können die Anstanzlinien bereits in der Gießform vorgesehen werden, so dass ein nachträgliches Bearbeiten des Behälters in einem nachfolgenden Schritt nicht erforderlich ist.
In einer ersten vorteilhaften Ausführungsform laufen mindestens drei, vorzugsweise zwischen sechs und 14, weiter vorzugsweise zwischen zehn oder zwölf Anstanzlinien in dem Punkt zusammen.
In einer weiteren vorteilhaften Ausführungsform verlaufen die Anstanzlinien geradlinig. Daneben sind auch andere Formen an Stanzlinien denkbar, beispielsweise könnten die Anstanzlinien wellen- oder zickzackförmig verlaufen.

In einer weiteren vorteilhaften Ausführungsform sind die Winkel zwischen den in einem Punkt zusammenlaufenden Anstanzlinien annähernd gleich groß, was zu einem symmetrischen Aufbau der Vorrichtung führt, insbesondere dann, wenn weiter vorzugsweise alle Anstanzlinien gleich lang sind.

In einer weiteren vorteilhaften Ausführungsform weisen die Anstanzlinien eine Tiefe im Boden auf, die zwischen ein und drei Viertel, vorzugsweise die Hälfte der Materialdicke des Bodens ausmacht.

In einer weiteren vorteilhaften Ausführungsform werden die Anstanzlinien von oben und/oder von unten in den Boden gestanzt.

In einer weiteren vorteilhaften Ausführungsform liegen die anderen Enden der Anstanzlinien auf einer gedachten Kreislinie, wobei bevorzugt der Mittelpunkt des Kreises von dem Punkt gebildet wird, in dem die Anstanzlinien zusammenlaufen.

Als geeignete Materialien für den Behälter kommen Polyethylen (zum Beispiel HDPE), Polyethylenterephthalat, Polypropylen oder Polystyrol infrage. Diese Aufzählung ist aber nicht abschließend zu verstehen. Dem Fachmann sind weitere Kunststoffe bekannt, aus denen er je nach Anwendungsfall einen geeigneten auswählen würde.

In einer weiteren vorteilhaften Ausführungsform weist der Behälter eine Wandstärke auf von 50 bis 200 µm, vorzugsweise 150 µm.

Geeignet ist die erfindungsgemäße Vorrichtung für alle Behälter, in denen Flüssigkeit ist, die dadurch entleert werden kann, dass der Boden des Behälters durchstoßen wird.
Dabei können die Behälter auch Pulver oder sonstige Inhaltsstoffe enthalten, die zunächst durch das Einfüllen einer Flüssigkeit aufgelöst werden, bevor eine Entnahme erfolgt.

Anhand der nachfolgend beschriebenen Figur wird eine besonders vorteilhafte Ausführung der Erfindung näher erläutert, ohne damit die Erfindung unnötig einschränken zu wollen. Es zeigt
- Figur 1: die Draufsicht auf einen Boden eines Behälters mit einer erfindungsgemäßen Vorrichtung.

In der Figur 1 ist ein Boden 1 in der Draufsicht gezeigt, der sich in einem nicht dargestellten Kunststoffbehälter befindet. In dem Boden 1 ist eine Vorrichtung 2 vorgesehen, bestehend aus mehreren Anstanzlinien 21, die strahlförmig in einem Punkt 22 auf dem Boden 1 zusammenlaufen. In diesem Fall sind insgesamt zwölf Anstanzlinien 21 vorhanden, die allesamt geradlinig sind. Die Winkel zwischen den Anstanzlinien 21 sind alle gleich groß, so dass die Vorrichtung 2 einen vollkommen symmetrischen Aufbau aufweist.
Die anderen Enden der Anstanzlinien 21 liegen auf einer gedachten Kreislinie 24, wobei der Mittelpunkt des Kreises 24 von dem Punkt 22 gebildet wird, in dem die Anstanzlinien 21 zusammenlaufen.

Aufgrund dieser Anstanzlinien 21 ist die Stabilität des Bodens 1 reduziert. Zum Entleeren des Behälters würde ein Dorn den Boden durchdringen, und zwar möglichst in der Nähe des Punktes 22. Wenn dies der Fall ist, wird nicht wie bisher ein Loch in den Boden gerissen, sondern die Anstanzlinien 21, bei denen die Materialdicke des Bodens 1 deutlich reduziert ist, reißen auf, so dass sich zwölf Stanzflügel 23 ergeben, deren Spitzen in das Innere des Behälters gedrückt werden. Zwischen den einzelnen Stanzflügeln 23 und dem Dorn entstehen dabei ausreichend große Lücken, durch die die in dem Behälter vorhandene Flüssigkeit abfließen kann. Wird der Dorn nun wieder aus dem Behälter herausgezogen, federn die Stanzflügel 23 aufgrund der Steifigkeit des Materials, aus dem der Boden 1 gefertigt ist, in ihre Ausgangsposition zurück und verschließen auf diese Art wieder den Boden nahezu vollständig. Flüssigkeit könnte dann nur durch die aufgerissenen Anstanzlinien 21 dringen. Je nach Material des Bodens 1 oder je nach Art der Flüssigkeit ist die Oberflächenspannung der Flüssigkeit aber so hoch, dass sogar jegliches Durchdringen der Flüssigkeit ausgeschlossen ist.
Die erfindungsgemäße Vorrichtung 2 vermindert das Nachtropfen. Bei geeigneter Materialwahl wird das Nachtopfen sogar vollständig unterdrückt.

## Patentansprüche

1. Behälter mit einem Boden (1) aus einem elastischen Material, vorzugsweise Kunststoff, in dem eine Vorrichtung (2) vorgesehen ist, bestehend aus mehreren Anstanzlinien (21), die strahlförmig in einem Punkt (22) auf dem Boden (1) zusammenlaufen.

2. Behälter nach Anspruch 1, **dadurch gekennzeichnet, dass** mindestens drei, vorzugsweise zwischen sechs und 14, weiter vorzugsweise zwischen zehn oder zwölf Anstanzlinien (21) in dem Punkt (22) zusammenlaufen.

3. Behälter nach Anspruch 1 oder 2, **dadurch gekennzeichnet, dass** die Anstanzlinien (21) geradlinig verlaufen,

4. Behälter nach zumindest einem der Ansprüche 1 bis 3, **dadurch gekennzeichnet, dass** die Winkel zwischen den in einem Punkt (22) zusammenlaufenden Anstanzlinien (21) annähernd gleich groß sind.

5. Behälter nach zumindest einem der vorherigen Ansprüche, **dadurch gekennzeichnet, dass** die Anstanzlinien (21) eine Tiefe im Boden (1) aufweisen, die zwischen ein und drei Viertel, vorzugsweise die Hälfte der Materialdicke des Bodens (1) ausmacht.

6. Behälter nach zumindest einem der vorherigen Ansprüche, **dadurch gekennzeichnet, dass** die Anstanzlinien (21) von oben und/oder von unten in den Boden (1) gestanzt werden.

7. Behälter nach zumindest einem der vorherigen Ansprüche, **dadurch gekennzeichnet, dass** die anderen Enden der Anstanzlinien (21) auf einer gedachten Kreislinie (24) liegen, wobei bevorzugt der Mittelpunkt des Kreises (24) von dem Punkt (22) gebildet wird, in dem die Anstanzlinien (21) zusammenlaufen.

## Claims

1. Container with a bottom (1) made from an elastic material, preferably plastic, in which a device (2) is provided, consisting of a plurality of punch lines (21) which converge in a radiating manner at a point (22) on the bottom (1).

2. Container according to Claim 1, **characterized in that** at least three, preferably between six and 14, further preferably between ten and twelve punch lines (21) converge at the point (22).

3. Container according to Claim 1 or 2, **characterized in that** the punch lines (21) run rectilinearly.

4. Container according to at least one of Claims 1 to 3, **characterized in that** the angles between the punch lines (21) converging at a point (22) are of approximately equal size.

5. Container according to at least one of the preceding claims, **characterized in that** the punch lines (21) have in the bottom (1) a depth which amounts to between one quarter and three quarters, preferably half of the material thickness of the bottom (1).

6. Container according to at least one of the preceding claims, **characterized in that** the punch lines (21) are punched into the bottom (1) from above and/or from below.

7. Container according to at least one of the preceding claims, **characterized in that** the other ends of the punch lines (21) lie on an imaginary circular line (24), preferably the centre point of the circle (24) being formed by the point (22) at which the punch lines (21) converge.

## Revendications

1. Récipient doté d'un fond (1) en matériau élastique, de préférence en plastique, dans lequel est prévu un dispositif (2) constitué de plusieurs lignes de début de coupure (21), qui se rejoignent en forme de faisceau en un point (22) sur le fond (1).

2. Récipient selon la revendication 1, **caractérisé en ce qu'**au moins trois, de préférence entre six et 14, et plus préférablement entre dix et douze lignes de début de coupure (21) se rejoignent au point (22).

3. Récipient selon la revendication 1 ou 2, **caractérisé en ce que** les lignes de début de coupure (21) s'étendent en ligne droite.

4. Récipient selon au moins l'une quelconque des revendications 1 à 3, **caractérisé en ce que** les angles entre les lignes de début de coupure (21) se rejoignant en un point (22) sont approximativement égaux.

5. Récipient selon au moins l'une quelconque des revendications précédentes, **caractérisé en ce que** les lignes de début de coupure (21) présentent une profondeur dans le fond (1) qui représente entre un et trois quarts, de préférence la moitié de l'épaisseur du matériau du fond (1).

6. Récipient selon au moins l'une quelconque des revendications précédentes, **caractérisé en ce que** les lignes de début de coupure (21) sont découpées par le haut et/ou par le bas dans le fond (1).

7. Récipient selon au moins l'une quelconque des revendications précédentes, **caractérisé en ce que** les autres extrémités des lignes de début de coupure (21) se situent sur un cercle imaginaire (24), le centre du cercle (24) étant de préférence formé par le point (22) au niveau duquel les lignes de début de coupure (21) se rejoignent.
